# EUROPÄISCHE PATENTSCHRIFT

(11) **EP 1 119 416 B1**
(45) Veröffentlichungstag und Bekanntmachung des Hinweises auf die Patenterteilung: **16.04.2003**
(21) Anmeldenummer: 99947433.1
(22) Anmeldetag: 29.09.1999
(51) Int. Cl.: B04B 11/05, B04B 11/04

(54) **ZENTRIFUGE UND VERFAHREN ZUM BETREIBEN DER ZENTRIFUGE**
CENTRIFUGE AND METHOD FOR OPERATING SAID CENTRIFUGE
CENTRIFUGEUSE ET SON MODE DE FONCTIONNEMENT

(30) Priorität: 09.10.1998 DE 19846535
(43) Veröffentlichungstag der Anmeldung: 01.08.2001
(73) Patentinhaber: Westfalia Separator AG, 59302 Oelde (DE)
(72) Erfinder: MACKEL, Wilfried, D-59302 Oelde (DE); KOHLSTETTE, Werner, D-59302 Oelde (DE); KLEIMANN, Thomas, D-59302 Oelde (DE); NIEMERG, Willi, D-59302 Oelde (DE)
(74) Vertreter: Specht, Peter, Dipl.-Phys.
(86) Internationale Anmeldenummer: EP9907211
(87) Internationale Veröffentlichungsnummer: WO00021679

(56) Entgegenhaltungen:
- WO-A-97/30715
- DE-A- 3 542 134
- DE-U- 8 533 545

## Beschreibung

Die vorliegende Erfindung betrifft eine Zentrifuge nach dem Oberbegriff des Anspruches 1 sowie ein Verfahren zum Betreiben der Zentrifuge nach dem Oberbegriff des Anspruches 11.

Die US 5,328,441 zeigt eine Zentrifuge, bei deren Betreiben nach dem Abschleudern der Feststoffe aus dem Schleudergut zunächst die Flüssigkeit aus der Zentrifugentrommel abgelassen und anschließend mittels einer speziell zu diesem Zweck ausgelegten Einrichtung der Feststoff aus der Zentrifugentrommel herausgeschält wird. Die Feststoffe werden unterhalb der Zentrifugentrommel in nicht erkennbarer Weise aufgefangen.

Wird eine Zentrifuge der vorstehend beschriebenen Art im pharmazeutischen Bereich, beispielsweise zur Gewinnung von Feststoffen aus Humanblut und/oder zur Insulinherstellung eingesetzt, ergibt sich das Problem einer möglichst hygienischen bzw. möglichst sterilen Handhabung der von der Zentrifugentrommel abgegebenen Feststoffe. Zwar ist es möglich, die Feststoffe "manuell" aus der Zentrifuge bzw. aus einem unterhalb der Zentrifuge angeordneten Behälter zu entnehmen. Eine derartige Handhabung erscheint allerdings in Hinsicht auf die in neuerer Zeit immer weiter verschärften Hygieneanforderungen als problematisch. Darüber hinaus besteht das Problem, daß bei einer manuellen Handhabung des Feststoffaustrages mit Verlusten zu rechnen ist, was die Ausbeute der Feststoffgewinnung herabsetzt. Gerade bei der Gewinnung von Feststoffen aus Blut ist das Interesse an einer möglichst verlustfreien Feststoffgewinnung aber besonders hoch.

Eine gattungsgemäße Zentrifuge ist aus der DE-U-85 33 545.2 bekannt, bei dieser Zentrifuge werden Feststoffpartikel in einem Beutel aufgefangen. Eine weitere Zentrifuge dieser Art ist aus der DE 35 42 134 A1 bekannt.

Die Erfindung zielt daher gegenüber dem gattungsgemäßen Stand der Technik darauf ab, eine Zentrifuge sowie ein Verfahren zum Betreiben der Zentrifuge zu schaffen, mit welchen eine weitgehend verlustfreie und besonders problemlose Feststoffgewinnung aus einem Schleudergut wie Blut bei einem erhöhten Hygienestandard realisierbar ist.

Die Erfindung erreicht dieses Ziel in Hinblick auf die Zentrifuge durch den Gegenstand des Anspruches 1 und in Hinblick auf das Verfahren zum Betreiben der Zentrifuge durch den Gegenstand des Anspruches 1.

Bei der erfindungsgemäßen Zentrifuge ist ein Behältnis zum Auffangen eines Teiles der von der Zentrifuge abgegebenen Bestandteile, insbesondere des Feststoffes, vorgesehen, wobei in das Behältnis ein Beutel zur Aufnahme der von der Zentrifugentrommel Feststoffe eingesetzt ist Durch das Auffangen der Feststoffe in dem in das Behältnis eingesetzten Beutel ist eine weitgehend sterile Handhabung der Feststoffe möglich, denn der Beutel braucht nach einem Füll- bzw. Schleudervorgang lediglich mitsamt seinem Inhalt aus dem Behältnis genommen zu werden. Feststoffverluste beim Entleeren des Behältnisses werden vermieden.

Ferner ist der Innenraum des Beutels über eine druckausgleichende Schlauch- und/oder Rohrleitung mit dem den Beutel umgebenden Raum verbunden, welche vorzugsweise in der Nähe der Rotationsachse der Zentrifugentrommel in das Beutelinnere mündet In dem Raum unterhalb der Zentrifugentrommel rotiert aufgrund der Reibflächen der Trommel auch die Luft mit, welche die Trommel umgibt. Diese Drehung erzeugt aufgrund der Zentrifugalkräfte einen Druckanstieg von innen (Drehachse) nach außen. Da zudem der Raum in inneren Bereich - also im Bereich der Rotationsachse - an den Umgebungsdruck angeschlossen ist, tritt im Außenbereich des Inneren des Beutels ein Überdruck auf Dadurch wird der Beutel "aufgespannt" und an die ihn umgebenden Wandungen gedrückt, so daß ein besonders problemloses Befüllen des Beutels möglich ist.

Vorzugsweise ist die Schlauch- oder Rohrleitung vom Innenraum des Beutels in den Zwischenraum zwischen dem Beuteläußeren und der Innenwandung des Behältnisses geführt. Wird jetzt im Behälter beim Schleudern der Druck abgesenkt, um den Schleudervorgang im Vakuum durchzuführen, reicht das durch die Rotation der Trommel erzeugte Druckgefälle dazu aus, den Beutel aufzuspannen. Der niedrige Druck erleichtert darüber hinaus die sterile Handhabung des Schleudergutes.

Bei einer weiteren besonders bevorzugten Ausführungsform der Erfindung ist die Schlauch-oder Rohrleitung mit einem Absperrventil versehen. Das Ventil wird geschlossen, um einen Kontakt der Feststoffe mit der Umgebungsluft beim Erhöhen des Druckes im Behälter nach einem Schleudervorgang zu vermeiden.

Weitere vorteilhafte Ausgestaltungen der Erfindung sind den übrigen Unteransprüchen zu entnehmen.

Nachfolgend wird die Erfindung unter Bezug auf die Zeichnung anhand von Ausführungsbeispielen näher beschrieben. Es zeigt:
- Fig. 1: eine schematische, teilgeschnittene Ansicht einer erfindungsgemäßen Zentrifuge; und
- Fig. 2: eine teilgeschnittene Ansicht einer weiteren erfindungsgemäßen Zentrifuge in gegenüber Fig. 1 veränderter Betriebsstellung beim Verschweißen eines mit Feststoff gefüllten Beutels.

Fig. 1 zeigt eine Zentrifuge 1 mit einem Gehäuse 3, auf dem die Antriebseinheit 5 einer Zentrifugentrommel 7 angeordnet ist. Leitungen 9 ermöglichen die Zu- und Abfuhr eines Schleudergutes wie Blut in die Zentrifugentrommel 7, welches in dieser in die Bestandteile Flüssigkeit und Feststoffe getrennt werden soll.

Die Zentrifugentrommel 7 ragt in einen an der Unterseite des Gehäuses 3 angeordneten Behälter 11, welcher einen zylindrischen, nach unten becherartig abgeschlossenenBehälterabschnitt 13 aufweist, der druckdicht an einem oberen Behälterabschluß 15 anbringbar ist. Der Behälterabschluß 15 weist einen gestuften Ring 17 auf, an dessen Aussenwandung im geschlossenen Zustand des Behälters 11 die Innenwandung des Öffnungsbereiches des becherartigen Behälterabschnittes 13 anliegt, wobei zwischen dem gestuften Ring 17 und dem unteren Behälterabschnitt 13 ein Dichtring 19 angeordnet ist. Der Behälterabschluß 15 wird komplettiert durch einen innen zum Ring 17 liegenden Dichtring 21 mit einer aufpumpbaren Dichtkammer 23, die sich im aufgepumpten Zustand an die Innenwandung des gestuften Ringes 17 anlegt und durch einen an der Innenwandung des Dichtring 21 liegenden Einsatzring 25 für die Separatortrommel 7, der einen unteren zylindrischen Abschnitt 25a, einen sich daran nach oben anschließenden, sich konisch verjüngenden Abschnitt 25b und einen oberen zylindrischen Abschnitt 25c umfaßt, welcher oben an der unteren Wandung 3a des Gehäuses 3 anliegt, die den Behälter 11 nach oben abdeckt. Durch eine durch die untere Wandung des Gehäuses 3a geführte Rohrleitung 26 wird der Separatortrommel das Schleudergut hergestellt.

Der von den unteren und oberen Behälterabschnitten 13, 15 umschlossene Raum kann Mithilfe einer (hier nicht abgebildeten) Pumpe evakuiert werden, so daß der eigentliche Schleudervorgang unter Unterdruck erfolgen kann.

An dem unteren Teil der Innenwandung des gestuften Ringes 15 liegt ein sich bis nahe zum Boden des Behälterabschnittes 13 erstreckender zylindrischer Mantel 27 an, der imwesentlichen parallel zur Außenwandung des Behälterabschnittes 13 verläuft und mit einer Doppelwandung 27a, 27b ausgebildet ist, wobei zwischen den Wänden 27a und 27b ein von Spülflüssigkeit durchströmbarer Raum 29 ausgebildet wird, welche über eine Zuleitung 31 zugeführt und eine (hier nicht dargestellte) Ableitung abgeleitet werden kann.

Zwischen der Dichtkammer 23 und der Innenwandung des gestuften Ringes 17 sowie der sich daran nach unten hin anschließenden Innenwandung des Mantels 27 liegt ringsum ein folienartiger Kunststoffschlauch 33, der oberhalb des Dichtringes 21 in einem ringartigen Aufnahmeraum 35 liegt und von dort nach unten in den Behälterabschnitt 13 gezogen werden kann.

Vor dem Start eines Schleudervorganges wird zunächst der untere Behälterabschnitt 13 mittels einer dazu geeigneten (hier nicht dargestellten) Hebevorrichtung abgesenkt (siehe Fig. 2) wobei der Kunststoffschlauch 33 aus dem Aufnahmeraum 35 nach unten gezogen wird. Dann wird der Kunststoffschlauch 33 unterhalb des Mantels 27 und oberhalb des Behälterabschnittes 13 zusammengedrückt und in zwei eng nebeneinander liegenden Bereichen beispielsweise linienartig verschweißt (Pfeile a und b), so daß ein unterer Abschluß für einen oberen Kunststoffbeutel a und ein oberer Abschluß für einen unteren Beutel 37b gebildet wird. Die beiden Beutel 37a und 37b werden nun im Bereich des Pfeiles c voneinander getrennt. Nachdem ferner der untere Beutel 37b aus dem unteren Behälterabschnitt 13 herausgenommen wurde, wird der untere Behälterabschnitt angehoben und druckdicht über den Ring 17 geführt.

Nach dem Absenken des Druckes im Behälter 11 wird der eigentliche Schleudervorgang gestartet, wobei die in die obere Beutelöffnung ragende Zentrifugentrommel während ihrer Rotation für ein Druckgefälle im inneren des Beutels sorgt. Da der Innenraum des Beutels 37a, in dem die Zentrifugentrommel rotiert, nahe der Rotationsachse der Trommel zudem mittels einer Schlauch- und Rohrleitung 39 mit dem Zwischenraum 41 zwischen der Beutelaußenwand und der Innenwandung des Behältnisses 11 verbunden ist, legt sich der Beutel bei Drehungen der Trommel an die ihn umgebenden Wandungen. Der Feststoff gelangt daher während des Schleuderns völlig problemlos in das Beutelinnere. Beschädigungen des Beutels werden sicher vermieden. Nach dem Ablassen der Flüssigkeit und nach dem Entleeren der Trommel bzw. dann, wenn der Beutel genügend mit Feststoffen gefüllt ist, wird der Druck im Behälter erhöht und der untere Behälterabschnitt abgesenkt, woraufhin die Beutelwandungen verschweißt und durchtrennt werden, wonach ein neuer Schleuderzyklus gestartet werden kann. Mit Hilfe der Beutel 37 erfolgt die Feststoffgewinnung steril und mit sehr hoher Ausbeute.

Wie in Fig. 2 dargestellt, kann die Schlauch- und Rohrleitung 39 mit einem Absperrventil 43 versehen werden, um die Feststoffe im Beutel 37 gegen die Umgebungsluft abzuschließen. Nach Fig. 2 verläuft die Schlauch- und Rohrleitung von der Innenwandung des konischen Abschnittes 25b des Einsatzringes 25 durch das Gehäuse 3, daran anschließend durch einen unterhalb des Gehäuses 3 liegenden Ring 45 sowie durch den in den Ring 45 eingreifenden Ring 17 zum Zwischenraum 41.

### Bezugszeichen

- Zentrifuge: 1
- Gehäuse: 3
- Antriebseinheit: 5
- Zentrifugentrommel: 7
- Leitungen: 9
- Behälter: 11
- unterer Behälterabschnitt: 13
- oberer Behälterabschluß: 15
- gestufter Ring: 17
- Dichtring: 19
- Dichtring: 21
- aufpumpbare Dichtkammer: 23
- Einsatzring: 25
- Rohrleitung: 26
- zylindrischer Mantel: 27
- Doppelwandung: 27a,27b
- Raum: 29
- Zuleitung: 31
- Kunststoffschlauch: 33
- Aufnahmeraum: 35
- Beutel: 37a,b
- Schlauch- und Rohrleitung: 39
- Zwischenraum: 41
- Absperrventil: 43
- Ring: 45

## Patentansprüche

1. Zentrifuge mit einer Zentrifugentrommel (7) zur Trennung eines zugeführten Schleudergutes, insbesondere Blut, in unterschiedliche Bestandteile, insbesondere in Flüssigkeit und Feststoff, mit einem Behältnis (11), in das ein Beutel (37) zum Auffangen wenigstens eines Teiles der von der Zentrifugentrommel (7) abgegebenen Bestandteile, insbesondere des Feststoffes, eingesetzt ist, **dadurch gekennzeichnet, daß** das Innere des Beutels (37) an der oder nahe zur Rotationsachse der Zentrifugentrommel (7) über eine Schlauch- und/oder Rohrleitung (39) mit dem den Beutel (37) umgebenden Raum (41) verbunden ist.

2. Zentrifuge nach Anspruch 1, **dadurch gekennzeichnet, daß** die Schlauch- und/oder Rohrleitung (39) vom Inneren des Beutels in den Zwischenraum (41) zwischen der Außenwandung des Beutels (37) und der Innenwandung des Behältnisses (11) geführt ist.

3. Zentrifuge nach Anspruch 2, **dadurch gekennzeichnet, daß** die Schlauch-oder Rohrleitung (39) mit einem Absperrventil (43) versehen ist.

4. Zentrifuge nach einem der vorstehenden Ansprüche, **dadurch gekennzeichnet, daß** das Behältnis (11) einen unteren Behälterabschnitt (13) aufweist, der druckdicht an einem oberen Behälterabschluß (15) anbringbar ist, wobei die Zentrifugentrommel (7) vom oberen Behälterabschluß (15) in das Innere des Behältnisses (11) sowie in eine obere Öffnung des Beutels (37) ragt.

5. Zentrifuge nach einem der vorstehenden Ansprüche, **dadurch gekennzeichnet, daß** das Behältnis (11) mit einem sich im wesentlichen parallel zu seiner Außenwandung verlaufenden ringartigen Mantel (27) versehen ist.

6. Zentrifuge nach einem der vorstehenden Ansprüche, **dadurch gekennzeichnet, daß** der Mantel (27) eine Doppelwandung aufweist, welche von Kühlflüssigkeit durchströmbar ist.

7. Zentrifuge nach einem der vorstehenden Ansprüche, **gekennzeichnet durch** einen ringförmigen Aufnahmeraum zur Aufnahme eines Kunststoffschlauches (33), aus dem **durch** Abtrennen von Schlauchabschnitten und Verschließen der offenen Enden der Schlauchabschnitte die Kunststoffbeutel (37) bildbar sind.

8. Zentrifuge nach einem der vorstehenden Ansprüche, **gekennzeichnet durch** eine Verschlußeinrichtung, die zum Verschließen der Schlauchabschnittes in zwei nebeneinander liegenden Bereichen ausgelegt ist.

9. Zentrifuge nach einem der vorstehenden Ansprüche, **gekennzeichnet durch** eine Pumpe zur Erzeugung eines Unterdruckes im Behältnis (11).

10. Zentrifuge nach einem der vorstehenden Ansprüche, **gekennzeichnet durch** einen Dichtring (21) mit aufpumpbarer Dichtkammer (23), mit welcher der Kunststoffschlauch (33) an die Innenwandung des Mantels (27) anpreßbar ist

11. Verfahren zum Betreiben einer Zentrifuge, insbesondere zum Betreiben einer Zentrifuge mit den Merkmalen von wenigstens einem der vorstehenden Ansprüche, bei dem bei der Trennung von Feststoffen und Flüssigkeit die Feststoffe in einem geschlossenen Beutel aufgefangen werden, **dadurch gekennzeichnet, daß** bei der Trennung durch Rotation der Zentrifugentrommel im Beutelinnenraum ein Druckgefälle von außen nach innen erzeugt wird, welches den Beutel aufspannt.

## Claims

1. Centrifuge having a centrifuge drum (7) for separating a supplied material which is to be centrifuged, in particular blood, into different constituents, in particular into liquid and solid, having a vessel (11), into which a bag (37) for collecting at least some of the constituents discharged from the centrifuge drum (7), in particular the solid, is fitted, **characterized in that** the interior of the bag (37) is connected to the space (41) which surrounds the bag (37) via a flexible tube and/or pipe (39) at or close to the axis of rotation of the centrifuge drum (7).

2. Centrifuge according to Claim 1, **characterized in that** the flexible tube and/or pipe (39) runs from the interior of the bag into the space (41) between the outer wall of the bag (37) and the inner wall of the vessel (11).

3. Centrifuge according to Claim 2, **characterized in that** the flexible tube or pipe (39) is provided with a shut-off valve (43).

4. Centrifuge according to one of the preceding claims, **characterized in that** the vessel (11) has a lower container section (13), which can be fitted in a pressure-tight manner to an upper container closure (15), the centrifuge drum (7) projecting from the upper container closure (15) into the interior of the vessel (11) and into an upper opening of the bag (37).

5. Centrifuge according to one of the preceding claims, **characterized in that** the vessel (11) is provided with an annular casing (27) which runs substantially parallel to its outer wall.

6. Centrifuge according to one of the preceding claims, **characterized in that** the casing (27) has a double wall, through which cooling liquid can flow.

7. Centrifuge according to one of the preceding claims, **characterized by** an annular receiving space for receiving a flexible plastic tube (33), from which the plastic bag (37) can be formed by cutting off flexible tube sections and closing the open ends of the flexible tube sections.

8. Centrifuge according to one of the preceding claims, **characterized by** a closure device which is designed to close the flexible tube sections in two adjacent regions.

9. Centrifuge according to one of the preceding claims, **characterized by** a pump for generating a subatmospheric pressure in the vessel (11).

10. Centrifuge according to one of the preceding claims, **characterized by** a sealing ring (21) with a sealing chamber (23) which can be pumped up and by means of which the flexible plastic tube (33) can be pressed onto the inner wall of the casing (27).

11. Method for operating a centrifuge, in particular for operating a centrifuge having the features of at least one of the preceding claims, in which, during the separation of solids and liquid, the solids are collected in a closed bag, **characterized in that** during the separation by rotation of the centrifuge drum in the interior of the bag, a pressure drop from the outside inwards is generated, so that the bag is held in place.

## Revendications

1. Centrifugeuse avec un panier de centrifugeuse (7) destinée à séparer un produit centrifugé, en particulier du sang, en composants différents, en particulier en liquide et matière solide, avec un récipient (11), dans lequel est utilisée une poche (37) destinée à recevoir au moins une partie des composants rendus par le panier de centrifugeuse (7), en particulier la matière solide, **caractérisée en ce que** l'intérieur de la poche (37) est relié sur l'axe de rotation ou à proximité de l'axe de rotation du panier de centrifugeuse (7) par un tuyau flexible ou et/ou un tube (39) à la chambre (41) entourant la poche (37).

2. Centrifugeuse selon la revendication 1, **caractérisée en ce que** le tuyau flexible et/ou le tube (39) est amené de l'intérieur de la poche dans l'espace intermédiaire (41) entre la paroi extérieure de la poche (37) et la paroi intérieure du récipient (11).

3. Centrifugeuse selon la revendication 2, **caractérisée en ce que** le tuyau flexible ou le tube (39) est pourvu d'une soupape d'arrêt (43).

4. Centrifugeuse selon l'une des revendications précédentes, **caractérisée en ce que** le récipient (11) comporte une partie inférieure de récipient (13) qui peut être placée de manière étanche contre une extrémité supérieure du récipient (15), le panier de centrifugeuse (7) dépassant de l'extrémité supérieure du récipient (15) dans la partie intérieure du récipient (11) ainsi que dans une ouverture supérieure de la poche (37).

5. Centrifugeuse selon l'une des revendications précédentes, **caractérisée en ce que** le récipient (11) est pourvu d'un revêtement circulaire (27) s'étendant essentiellement parallèlement à sa paroi extérieure.

6. Centrifugeuse selon l'une des revendications précédentes, **caractérisée en ce que** le revêtement (27) comporte une paroi double qui peut être traversée par un liquide de refroidissement.

7. Centrifugeuse selon l'une des revendications précédentes, **caractérisée par** un espace de réception annulaire destiné à recevoir un tuyau flexible (33), à partir duquel la poche en matière plastique (37) peut être formée par la séparation des parties du tuyau et la fermeture des extrémités ouvertes des parties du tuyau.

8. Centrifugeuse selon l'une des revendications précédentes, **caractérisée par** un dispositif de fermeture qui est posé pour fermer les parties du tuyau en deux zones juxtaposées.

9. Centrifugeuse selon l'une des revendications précédentes, **caractérisée par** une pompe destinée à la production d'un vide dans le récipient (11).

10. Centrifugeuse selon l'une des revendications précédentes. **caractérisée par** un joint d'étanchéité annulaire (21) avec une chambre étanche (23) gonflable avec laquelle le tuyau flexible en matière plastique (33) peut être pressé contre la paroi intérieure du revêtement (27).

11. Procédé d'exploitation d'une centrifugeuse, en particulier d'exploitation d'une centrifugeuse avec les caractéristiques d'au moins l'une des revendications précédentes, dans lequel lors de la séparation des matières solides et des matières liquides, les matières solides sont reçues dans une poche fermée, **caractérisé en ce que**, lors de la séparation par rotation du panier de centrifugeuse dans l'espace intérieur de la poche, une chute de pression de l'extérieur vers l'intérieur se produit, laquelle chute resserre la poche.
